# FASCICULE DE BREVET EUROPEEN

(11) **EP 0 224 414 B1**
(45) Date de publication et mention de la délivrance du brevet: **08.03.1989**
(21) Numéro de dépôt: 86402480.7
(22) Date de dépôt: 06.11.1986
(51) Int. Cl.: C14B 5/00, B26F 1/38

(54) **Procédé de découpage d'un matériau en plaque ou en feuille**
Verfahren zum Schneiden von Platten- oder Blattmaterial
Process for cutting plate or sheet material

(30) Priorité: 13.11.1985 FR 8516721
(43) Date de publication de la demande: 03.06.1987
(73) Titulaire: Loriot, Jean-Marc, F-75015 Paris (FR); MANUFACTURE FRANCAISE DES CHAUSSURES ERAM S.A.R.L., F-49110 Saint Pierre Montlimart (FR)
(72) Inventeur: Loriot, Jean-Marc, F-75015 Paris (FR)
(74) Mandataire: Pinguet, André

(56) Documents cités:
- FR-A- 2 506 782

## Description

La présente invention concerne un procédé de découpage de pièces dans un matériau en plaque ou en feuille, notamment des peaux d'animaux ou du tissu, selon des gabarits ayant des formes et dimensions prédéterminées.

On connait de nombreux procédés de découpage de pièces dans un matériau en plaque ou en feuille selon des gabarits ayant des formes et dimensions prédéterminées. Un placeur dispose sur la feuille ou la plaque de matériau des gabarits ayant les formes et dimensions des pièces en évitant en général de les faire se chevaucher et on procède ensuite au découpaqe du matériau selon les contours définis par lesdits gabarits.

Cependant, pour certaines applications particulières, il peut s'avérer acceptable voire souhaitable de prévoir des chevauchements de gabarits lors du placement, par exemple pour économiser du matériau, lorsque ces chevauchements ne nuisent pas de façon significative à la qualité du produit final.

Par ailleurs, des chevauchements de gabarits peuvent résulter d'un placement imprécis, ou d'une erreur liée au système de saisie de la position des gabarits lorsque l'utilisation d'un tel système fait partie du processus de découpage, avant le découpage proprement dit.

Avec les procédés de l'art antérieur, deux cas peuvent se présenter en cas de chevauchement.

Si la découpe est effectuée à l'emporte-pièce, la première pièce découpée est bonne, et la deuxième présente un défaut, mais il est difficile de choisir de façon simple et sûre l'ordre de découpage des pièces.

Si la découpe est automatique, par exemple par laser ou jet d'eau, les deux pièces sont découpées entièrement et leur intersection est perdue pour l'une comme pour l'autre de ces pièces. Elles présenteront donc chacune le défaut complet correspondant à la marque de l'autre. C'est ce qui est illustré sur les Figures 5a et 5b ci-jointes sur la Figure 5a, deux gabarits 1 et 2, representés partiellement, ont des contours qui se superposant en dos points d'intersection 4 et 5 et présentent une zone de chevauchement 3, hachurée; la Figure 5b représente partiellement les pièces 1' et 2' du matériau en plaque ou en feuille découpées automatiquement selon les precédés de l'art antérieur. Les pièces 1' et 2', correspondant respectivement aux gabarits 1 et 2, présentent chacune le défaut complet correspondant à la marque de l'autre, et la pièce 3', correspondant à la zone de chevauchement 3, est perdue pour l'une comme pour l'autre des pièces l'et 2'.

L'un des buts de la présente invention est de proposer un procédé de découpage automatique qui permette de choisir à l'avance les conséquences du chevauchement d'au moins deux gabarits, qu'il soit volontaire ou non.

Selon la présente invention, un procédé de découpage, notamment automatique, de pièces dans un matériau en plaque ou en feuille, qui comprend le placement de gabarits ayant les formes et dimensions desdites pièces, la reconnaissance des formes, dimensions, orientations et positions respectives des gabarits sur la plaque ou le feuille dedit matériau au moyen de signes distinctifs caractéristiques de leurs formes et dimensions respectives, et le découpage dudit matériau en plaque ou en feuille selon les contours définis par lesdits gabarits, comprend en outre la détection des chevauchements éventuels de gabarits et la modification de la découpe dans les zones de chevauchement de gabarits, soit en découpant selon un segment de droite joignant les points d'intersection des contours des gabarits se chevauchant, sait en découpant selon une ligne moyenne équidistante des contours des gabarits joignant les points d'intersection des contours des gabarits se chevauchant, soit encore en découpant selon le contour de l'un ou l'autre des gabarits se chevauchant, les choix de types de découpe dans les zones de chevauchement étant effectués pour chaque cas de chevauchement en fonction du type de gabarit et de la partie du contour du gabarit concernée, et pouvant être consignés dans une liste des types de découpe possibles qui peut être consultée immédiatement après la détection et l'identification des cas de chevauchement.

Selon une variante avantageuse de la présente invention, l'ensemble ou une partie des opérations de reconnaissance des signes distinctifs caractéristiques prévus sur les gabarits, de détection des zones de chevauchement, de consultation de le liste des types de découpe possibles et de choix des types de découpe dons les zones de chevauchement en vue du découpage dudit matériau en plaque ou en feuille, ainsi que le pilotage du découpage proprement dit peuvent être effectués par un ordinateur chargé d'un logiciel approprié. Pour ce faire, la liste des types de découpe possibles peut être chargée dans une mémoire électronique et/ou sur tout support de stockage d'information tels que, par exemple, bandes ou disques magnétiques ou disques durs, dont le contenu puisse être lu par l'ordinateur.

Dans certains cas, il peut être intéressant de laisser le choix du type de découpe à l'opérateur qui dispose les gabarits sur le matériau. Pour cela, et selon la présente invention, il disposera un ou des signes distinctifs supplémentaires à des endroits voulus, éventuellament sur le gabarit lui-même, caractéristiques du mode de découpe souhaitée dans une ou plusieurs zones de chevauchement. Les deux méthodes de choix peuvent être utilisées simultanément d'une manière complémentaire.

D'autres caractéristiques et avantages de la présente invention apparaîtront mieux à la lecture de la description suivante donnée à titre d'expmples non limitatifs des formes possibles de réalisation de l'invention, en regard des dessins ci-joints et qui fera bien comprendre

comment l'Invention peut être réalisée.

Sur les dessins:
La Figure 1 représente deux gabarits se chevauchant;
La Figure 2 est un organigramme des différentes étapes du procédé selon l'invention;
La Figure 3 est une vue agrandie de deux gabarits se chevauchant;
La Figure 4 est une vue agrandie de deux autres gabarits se chevauchant;
Les Figures 5a et 5b illustrent un mode de découpe automatique classique en cas de chevauchement de gabarits;
Les Figures 6a et 6b illustrent un premier mode de découpe selon la présente invention en cas de chevauchemont de gabarits;
Les Figures 7a et 7b illustrent un deuxième mode de découpe selon la présente invention en cas de chevauchement de gabarits;
Les Figures 8a et 8b illustrent un troisième mode de découpe selon la présente invention en cas de chevauchement de gabarits.

Sur la Figure 1, deux gabarits 1 et 2 ont été placés de façon telle qu'ils aient une zone de chevauchement 3, hachurée sur la figure, et que leurs contours respectifs se superposent en deux points d'intersection 4 et 5. Les gabarits 1 et 2 sont munis de signes distinctifs A, B, C, D et A', B', C' D' caractéristiques de leurs formes et dimensions respectives.

L'organigramme de la Figure 2 illustre les différentes étapes du procédé selon l'invention. Seule le partie de cet organigramme comprise dans le cadre en trait mixte, ainsi que la prise en compte des choix effectués dans les zones de chevauchement, soulignée dans le libéllé de l'étape correspondante, correspondent à l'invention. Si l'ensemble de ces étapes est assuré par un ordinateur, la liste des types de découpe possibles peut être chargée dans une mémoire électronique et/ou sur tout support de stockage d'information tels que, par exemple, bandes ou disques magnétiques ou disques durs, dont le contenu puisse être lu par l'ordinateur.

Sur l'exemple de la Figure 3 on retrouve les gabarits 1 et 2, ainsi que des contours respectifs 7 et 8 définissant une zone de chevauchement 3, hachurée sur la figure, et se superposant eux points d'intersection 4 et 5. Des instructions sont contenues dans la liste des découpes possibles en zone de chevauchement pour savoir si le découpage doit se faire, dans la zone de chevauchement, selon le contour 7 du gabarit 1, ou selon le contour 8 du gabarit 2, ou encore selon un segment de droite 6 joignant les points d'intersection 4 et 5 des contours des gabarits 1 et 2.

Sur l'exemple de la Figure 4, on retrouve les gabarits 1 et 2, les contours respectifs 7 et 8 définissant une zone de chevauchement 3, hachurée sur la figure, et se superposant aux points d'intersection 4 et 5. Des instructions sont contenues dans la liste des découpes possibles en zone de chevauchement pour savoir si le découpage doit se faire, dans la zone de chevauchement, selon le contour 7 du gabarit 1, ou selon le contour 8 du gabarit 2, ou encore selon une une ligne moyenne 9 équidistante des contours des gabarits joignant les points d'intersection 5 et 4 des contours des gabarits.

La Figure 6a représente partiellement deux gabarits 1 et 2 qui se recouvrent sur une zone de chevauchement 3, hachurée, et dont les contours se superposent en deux points d'intersection 4 et 5. La Figure 6b représente partiellement les deux pièces 1' et 2' de matériau en plaque ou en feuille découpées, dans la zone de chevauchement, selon un premier mode de découpe du procédé de la présente invention, selon un segment de droite joignant les paints d'intersection 4 et 5. Les pièces 1' et 2' correspondent respectivement aux gabarits 1 et 2.

La Figure 7a représente partiellement deux gabarits 1 et 2 qui se recouvrent sur une zone de chevauchement 3, hachurée, et dont les contours se superposent en deux points d'intersection 4 et 5. La Figure 7b représente partiellement les deux pièces 1' et 2' de matériau en plaque ou en feuille découpées, dans la zone de chevauchement, salon un deuxième mode de découpe du procédé da la présente invention, selon le contour 8 du gabarit 2. Les pièces 1' et 2' correspondent respectivement aux gabarits 1 et 2.

La Figure 8a représente partiellement deux gabarits 1 et 2 qui se recouvrent sur une zone de chevauchement 3, hachurée, et dont les contours se superposent en deux points d'intersection 4 et 5. La Figure 8b représente partiellement les deux pièces 1' et 2' de matériau en plaque ou en feuille découpées, dans la zone de chevauchement, selon un troisième mode de découpe du procédé de la présente invention, selon une ligne moyenne équidistante des contours des gabarits joignant les points d'intersection 4 et 5. Les pièce 1' et 2' correspondent respectivement aux gabarits 1 et 2.

Le procédé de la présente invention est applicable à des chevauchements de plus de deux gabarits.

Grâce au procédé de la présente invention, il est ainsi possible de réaliser des économies substantielles de matière première en plaçant davantage de gabarits sur une plaque ou une feuille de matériau.

## Revendications

1. Procédé de découpage, notamment automatique, de pièces dans un matériau en plaque ou en feuille, qui comprend le placement de gabarits (1, 2) ayant les formes et dimensions desdites pièces, la reconnaissance des formes, dimensions, orientatlans et positions respectives des gabarits sur la plaque ou la feuille dedit matériau au moyen de signes distinctifs (A, B, C, D, A', B', C', D') caractéristiques de leurs formes et dimensions respectives, et le découpage dudit matériau en plaque ou en feuille selon les contours définis par lesdits gabarits, caractérisé en ce qu'il comprend en outre la détection des chevauchements éventuels de gabarits et la modification de la découpe dans les zones de chevauchement (3) de gabarits, soit en découpant selon un segment de droite (6) joignant les points d'intersection des contours des gabarits se chevauchant, soit en découpant selon une ligne moyenne (9) équidistante des contours des gabarits loignant les points d'intersection (4, 5) des contours des gabarits se chevauchant, soit encore en découpant selon le contour (7, 8) de l'un ou l'autre des gabarits se chevauchant, les choix de types de découpe dans les zones de chevauchement (3) étant effectués pour chaque cas de chevauchement en fonction du type de gabarit et de la partie du contour du gabarit concernée, et pouvant être consignés dans une liste des types de découpe possibles qui peut être consultée immédiatement après la détection et l'identification des cas de chevauchement.

2. Procédé selon la revendication 1 caractérisé en ce que l'ensemble ou une partie des opérations de détection des zones de chevauchement, de consultation de la liste des types de découpe possibles et de chair des types de découpe dans les zones de chevauchement en vue du découpage dudit matériau en plaque ou en feuille, ainsi que le pilotage du découpage proprement dit sont effectués par un ordinateur chargé d'un logiciel approprié.

3. Procédé selon la revendication 2, caractérisé en ce que ladite liste des types de découpe possibles est chargée dans une mémoire électronique et/ou sur tout support de stockage d'information tels que bandes ou disques magnétiques ou disques durs, dont le contenu puisse être lu par l'ordinateur.

4. Procédé selon l'une quelconque des revendications précédentes caractérisé en ce que le choix du type de découpe peut dépendre de signes distinctifs supplémentaires.

5. Procédé selon la revendication 4 caractérisé en ce que lesdits signes distinctifs supplémentaires sont placés par un opérateur sur la feuille ou la plaque de matériau.

## Claims

1. A method, and in particular an automatic method, of cutting parts out from sheet or plate material, the method comprising the steps of placing templates (1, 2) having the shapes and sizes of the said parts upon said sheet or plate of material; recognizing the respective shapes, sizes, orientations, and positions of the templates on the plate or sheet, of said material by means of distinctive signs (A, B, C, D, A', B', C', D') characteristic of the shapes and sizes of the respective templates; and cutting out parts from said sheet or plate material along outlines defined by said templates the method including the improvement of a further step in wich any overlaps (3) between templates are detected and the lines of cut where the templates overlap are modified either by cutting along a straight line (6) interconnecting the points of intersection between the outlines of the overlapping templates, or by cutting along an average line equidistant from the outlines of the templates between the points (4, 5) of intersection of the outlines of the overlapping templates, or else by cutting along the outline (7, 8) of one or other of the overlapping templates, with the type of cut being selected for each overlap zone (3) as a function of the types of the overlapping templates and of the portions of template outlines concerned, said selections being suitable for storage in a list of possible types of cut, which list may be consulted immediately after detecting and identifying a given overlap.

2. A method according to claim 1, wherein at least one of the operations of detecting overlap zones; consulting the lists of types of possible cuts and selecting the types of cut appropriate to the overlap zones for cutting out said sheet or plate material; and controlling the cutting per se; is performed by a computer loaded with suitable software.

3. A method according to claim 2, wherein said list of possible types of cut is loaded into an electronic memory and/or into any data stokage medium whose contents is capable of being read by the computer, for example magnetic tapes or disks.

4. A method according to any preceding claim, wherein the type of cut may be selected on the basis of additional distinctive signs.

5. A method according to claim 4, wherein said additional distinctive signs are placed on the sheet of plate of material by an operator.

## Patentansprüche

1. Insbesondere automatisches Verfahren zum Ausschneiden von Materialstücken in Platten-oder Blattform, das die Anordnung von Schablonen (1, 2) mit den Formen und Maßen der Stücke, das Erkennen der jeweiligen Formen, Maße, Ausrichtungen und Anordnungen der Schablonen auf der Platte oder dem Blatt des Materials mittels bestimmter Zeichen (A, B, C, D, A', B', C', D'), die charakteristisch für ihre jeweiligen Formen und Maße sind, und das Ausschneiden des Platten- oder Blattmaterials entlang den von den Schablonen definierten Umrissen umfaßt, dadurch gekennzeichnet, daß es weiter das Aufspüren eventueller Überlappungen von Schablonen und die Veränderung des Ausschneidens in den Überlappungsbereichen (3) von Schablonen enthält, entweder durch Ausschneiden entlang eines geraden Segments (6), das die Schnittpunkte der Umrisse der überlappenden Schablonen verbindet, oder durch Ausschneiden entlang einer von den Schablonenumrissen gleich weit entfernten mittleren Linie (9), die die Schnittpunkte (4, 5) der überlappenden Schablonenumrisse verbindet, oder auch durch Ausschneiden entlang dem Umriß (7, 8) der einen oder der anderen sich überlappenden Schablonen, wobei die Auswahl der Schnittarten in den Überlappungsbereichen (3) in jedem Überlappungsfall in Abhängigkeit von der Art der Schablone und dem betroffenen Teil des Umrisses der Schablone getroffen wird und diese Wahlen in eine Liste von möglichen Schnittarten eingetragen werden können, die direkt nach dem Aufspüren und der Identifizierung der Überlappungsfälle konsultiert werden kann.

2. Verfahren nach Anspruch 1, dadurch gekennzeichnet, daß alle oder ein Teil der Arbeitsgange des Aufspürens von Überlappungsbereichen, der Befragung der Liste von möglichen Schnittarten und der Auswahl der Schnittarten in den Überlappungsbereichen zum Ausschneiden des Platten- oder Blattmaterials und die Steuerung des eigentlichen Schneidens von einem Computer mit entsprechender Software durchgeführt werden.

3. Verfahren nach Anspruch 2, dadurch gekennzeichnet, daß die Liste der möglichen Schnittarten in einen elektronischen Speicher und/oder irgendeinen Informationsträger wie Magnetbänder oder -disketten oder Festplatten geladen wird, deren Inhalt vom Computer gelesen werden kann.

4. Verfahren nach einem beliebigen der vorhergehenden Ansprüche, dadurch gekennzeichnet, daß die Auswahl der Schnittart von zusätzlichen bestimmten Zeichen abhängen kann.

5. Verfahren nach Anspruch 4, dadurch gekennzeichnet, daß die zusätzlichen bestimmten Zeichen von einer Bedienungsperson auf das Materialblatt oder die Materialplatte aufgebracht werden.
